# DEMANDE DE BREVET EUROPEEN

(11) **EP 4 654 750 A1**
(43) Date de publication de la demande: **26.11.2025**
(21) Numéro de dépôt: 24315239.4
(22) Date de dépôt: 21.05.2024
(51) Int. Cl.: H05B 6/30, H05B 6/10

(54) **PROCÉDÉ ET SYSTÈME POUR CHAUFFER UN CORPS EN MATÉRIAU SEMI-CONDUCTEUR**

(71) Demandeur: Naarea, 92000 Nanterre (FR)
(72) Inventeur: Thomine, Olivier, 76960 Notre-Dame de Bondeville (FR)
(74) Mandataire: Yes My Patent

(57) **Abrégé**

Procédé de chauffage et système de chauffage pour chauffer un corps en matériau semi-conducteur (1) le procédé comprenant :
- appliquer une polarisation au corps en matériau semi-conducteur via des électrodes de polarisation (2),
- appliquer un chauffage par induction au corps en matériau semi-conducteur via des enroulements électriques (3) agencés à proximité du corps en matériau semi-conducteur, les enroulements électriques étant parcourus par un courant alternatif,
application en particulier au carbure de silicium (SiC), et application en particulier à la fusion de sels fondus dans le cadre d'un réacteur nucléaire de quatrième génération.

## Description

La présente invention se rapporte à un procédé et un système pour chauffer un corps en matériau semi-conducteur.

Le chauffage par induction a été utilisé depuis longtemps dans l'industrie pour apporter des calories en quantité très importante à un contenant. Par exemple dans le domaine sidérurgique, on vient chauffer par induction un contenant des produits métalliques que l'on souhaite faire fondre et ensuite couler.

Le chauffage par induction est aussi utilisé dans un contexte domestique grâce aux plaques de cuisson et appareils de cuisson adaptés.

Dans de nombreuses configurations connues, un champ électromagnétique alternatif à haute fréquence est appliqué à un contenant généralement métallique, ce qui génère des courants induits dans la matière métallique, le contenant métallique étant alors chauffé à cœur et pas seulement en surface extérieure.

Par ailleurs, les présents inventeurs développent de nouvelles solutions de réacteurs nucléaires dits de 4e génération à base de sels fondus.

Dans l'industrie nucléaire, il est d'usage d'utiliser des cuves, canalisations et récipients en acier de haute performance pour contenir les fluides, qu'ils soient liquides et ou qu'ils soient biphasiques e.g. liquides et gazeux.

De tels récipients et cuves en acier peuvent convenir pour un chauffage par induction le cas échéant.

Il s'avère toutefois que dans la configuration où le fluide primaire du cœur de réacteur est à base de sel fondu, par exemple du chlorure de lithium ou du fluorure de lithium, le phénomène de corrosion de la cuve métallique ne permet pas d'espérer une durée de vie raisonnable ou à tout le moins souhaitable. Il est par conséquent désirable de réaliser les cuves, canalisations et récipients dans un matériau différent de l'acier ou de tout type d'alliage d'acier.

Un candidat tout à fait intéressant pour réaliser les cuves et canalisations en question s'avère être le carbure de silicium, de symbole moléculaire chimique **SiC** (et de nom anglo-saxon 'silicon carbide').

Par ailleurs, il s'avère que les sels destinés à devenir les sels fondus du réacteur ou de ses auxiliaires aval doivent être chauffés avec un apport calories très conséquent.

Mais le carbure de silicium n'est pas électriquement conducteur et ne se prête donc pas à l'utilisation du chauffage par induction. Le carbure de silicium fait partie de la famille des matériaux semi-conducteur.

C'est dans ce contexte que les inventeurs en sont venus à proposer la solution particulièrement astucieuse exposée ci après.

A cet effet, il est proposé un procédé de chauffage d'un corps en matériau semi-conducteur (1) comprenant :
- appliquer une polarisation au corps en matériau semi-conducteur via des électrodes de polarisation (2),
- appliquer un chauffage par induction au corps en matériau semi-conducteur via des enroulements électriques (3) agencés à proximité du corps en matériau semi-conducteur, les enroulements électriques étant parcourus par un courant alternatif.

Grâce à ces dispositions, avantageusement, la polarisation électrique du matériau semi-conducteur permet de lui conférer des propriétés de conduction électrique et par conséquent d'accepter la circulation de courants induits conséquence de la présence de courant alternatif sur les enroulements . électriques à proximité du corps matériau semi-conducteur à chauffer.

Exprimé autrement, malgré le fait que le corps en matériau semi-conducteur ne soit pas généralement intrinsèquement conducteur, on utilise l'astuce de polariser le corps en matériau semi-conducteur pour pouvoir faire fonctionner efficacement le chauffage par induction.

Selon une réalisation, on pilote sélectivement l'activation effective du chauffage par induction au moyen du pilotage d'une tension de polarisation délivrée sur les électrodes de polarisation.

Moyennant quoi, on évite d'avoir à piloter les courants forts alternatifs sur les enroulements d'induction, car à la place on pilote la tension de polarisation, ce qui est en pratique beaucoup plus facile et beaucoup moins coûteux.

On peut ainsi piloter une tension de polarisation de manière analogique ou piloter une tension moyenne via une commande de modulation de largeur d'impulsion ('PWM' dans le jargon du métier).

Selon une réalisation, le corps en matériau semi-conducteur est un corps en carbure de silicium.

Le carbure de silicium est une matière présentant des propriétés mécaniques très élevées ainsi qu'une passivité chimique très intéressante, son symbole moléculaire chimique est SiC et son nom anglo-saxon 'silicon carbide'.

Le carbure de silicium est particulièrement intéressant comme matériau de réception de sels fondus dans le cadre du développement des réacteurs nucléaires de 4e gestion à sel fondus.

Toutefois, la présente invention peut également être appliquée sur d'autres matériaux semi-conducteurs comme par exemple le Nitrure de Bore BN, le Nitrure de Gallium GaN ou encore l'arséniure de Gallium GaAs, sans que cette liste soit limitative.

Selon une réalisation particulière, la polarisation du corps en matériau semi-conducteur est une polarisation sélective d'une ou plusieurs régions prédéterminées du corps en matériau semi-conducteur.

Il est ainsi possible de pratiquer un ou plusieurs échauffements locaux sélectifs et par exemple des zones de soudure localisées.

La présente invention vise aussi un système de chauffage d'un corps en matériau semi-conducteur comprenant :
- des électrodes de polarisation configurées pour contacter le corps en matériau semi-conducteur à au moins deux endroits du corps en matériau semi-conducteur, et y délivrer une tension de polarisation,
- des enroulements électriques agencés à proximité du corps en matériau semi-conducteur, configurés pour appliquer un chauffage par induction au corps en matériau semi-conducteur, lorsque les enroulements sont parcourus par un courant alternatif et qu'une tension de polarisation est appliquée.

La polarisation électrique du matériau semi-conducteur permet de lui conférer des propriétés de conduction électrique et par conséquent d'accepter avantageusement la circulation de courants induits conséquence de la présence de courants alternatifs sur les enroulements électriques à proximité du corps matériau semi-conducteur à chauffer.

Selon une réalisation, le corps en matériau semi-conducteur est un corps en carbure de silicium. Le carbure de silicium est un bon candidat pour former des cuves et canalisations dans un réacteur nucléaire de 4e génération.

On remarque que la présente invention peut également être appliquée sur d'autres matériaux semi-conducteurs comme déjà mentionné plus haut.

Selon une réalisation, le corps en matériau semi-conducteur est un creuset de réception d'un produit à chauffer. Le creuset en question peut recevoir des sels servant de fluide primaire pour un réacteur nucléaire de 4e génération.

Dans d'autres applications, le creuset en question peut recevoir généralement un matériau à faire à fondre, comme par exemple un produit métallurgique que l'on veut couler après l'avoir fait fondre dans le creuset.

Selon une réalisation, le produit à chauffer est un sel, par exemple un sel chloré ou fluoré. Un réacteur nucléaire de 4e génération dit à sels fondus utilise ce type de sel. Ce type de sel présente un point de fusion entre 500°C et 800°C. Ce type de sel est agressif du point de vue de la corrosion, ce qui élimine les choix classiques fait pour les réacteurs de génération antérieure dans l'optique de concevoir les cuves et canalisations dans un réacteur nucléaire de 4e génération.

Selon une réalisation alternative, le corps en matériau semi-conducteur est une canalisation apte à conduire un produit à chauffer. On peut ainsi faire fondre le produit à chauffer dans la canalisation à la volée, dans une conduite d'amenée du produit à chauffer vers un récipient ou une autre canalisation.

Selon une réalisation, les enroulements électriques (3) entourent le corps en matériau semi-conducteur. Dans cette configuration, le champ électromagnétique, conséquence du courant alternatif dans les enroulements électriques, permet de bien couvrir tout le volume du corps à matériau semi-conducteur.

Selon une réalisation alternative, les enroulements électriques (3) peuvent être à proximité du corps en matériau semi-conducteur sans l'entourer. En pratique, il suffit que le corps en matériau semi-conducteur baigne dans les lignes de champ électromagnétique générées par les enroulements électriques pour que le chauffage par induction soit opérant.

Selon une réalisation, le corps en matériau semi-conducteur est généralement de révolution autour d'un axe de référence et les enroulements électriques sont généralement circulaires avec un axe aligné avec l'axe de référence. Dans cette configuration, l'effet du champ électromagnétique peut être optimisé et atteindre toutes les zones du corps en matériau semi-conducteur. On peut utiliser des calculs ou modélisation établis pour des bobinages électriques cylindriques.

Selon une réalisation, le système peut comprendre en outre une unité de commande (4) configurée pour piloter la tension de polarisation appliquée aux électrodes de polarisation.

Il est ainsi possible d'ajuster la puissance de chauffe en ajustant la tension de polarisation appliquée aux bornes du corps en matériau semi-conducteur, sans nécessité d'ajuster la puissance délivrée par le courant alternatif sur les enroulements électriques.

Le pilotage peut être fait en tout ou rien ou bien il peut être fait en modulation. De plus, le pilotage peut être fait en temps réel en fonction d'une température délivrée par un ou plusieurs capteurs de température.

Selon une réalisation, les électrodes de polarisation sont interposées entre le corps en matériau semi-conducteur et les enroulements électriques.

Avantageusement, la présence des électrodes de polarisation ne perturbe pas sensiblement le champ électromagnétique du chauffage inductif et à l'inverse, le champ électromagnétique alternatif prévalant au niveau des électrodes de polarisation n'empêche pas la fonction polarisation de fonctionner correctement.

Selon une réalisation, le corps en matériau semi-conducteur est apte à supporter des températures comprises entre 500°C et 1200°C. Ceci permet de chauffer un produit contenu qui présente une température de fusion élevée c'est-à-dire en pratique au-delà de 500°C.

La présente invention vise aussi un réacteur nucléaire utilisant comme fluide primaire un fluide de type sels fondus contenus dans un corps en matériau semi-conducteur et comprenant au moins un système de chauffage tel que décrit précédemment. Le réacteur en question est un réacteur de fission nucléaire à neutrons rapides avec un fluide combustible incluant des composants de type uranium, plutonium voire même thorium.

L'invention permet de démarrer de façon simple et efficace le réacteur avec une nouvelle charge de produits fissibles mélangés à des sels fondus qui présentent une température de fusion élevée.

L'invention sera davantage détaillée par la description de modes de réalisation non limitatifs, et sur la base des figures annexées illustrant des variantes de l'invention.

La figure 1 illustre schématiquement le principe d'un exemple de système de chauffage par induction apte à chauffer un corps en matériau semi-conducteur.

La figure 2 montre en perspective un exemple d'application du chauffage par induction à un barreau cylindrique en matériau semi-conducteur.

La figure 3 montre en perspective un autre exemple d'application du chauffage par induction à une canalisation en matériau semi-conducteur.

La figure 4 montre en perspective un autre exemple d'application du chauffage par induction à un creuset en matériau semi-conducteur.

La figure 5 montre un schéma de principe d'un exemple de système de commande configuré pour piloter le chauffage par induction.

La figure 6 montre en vue de coupe un autre exemple d'application du chauffage par induction à des soudures sélectives en relation avec un matériau semi-conducteur.

Sur les différentes figures, les mêmes références désignent des éléments identiques ou similaires. Pour des raisons de clarté de l'exposé, certains éléments ne sont pas nécessairement représentés à l'échelle.

En référence aux figures, on décrit maintenant un système de chauffage pour chauffer par induction un corps. Le corps en question est repéré 1. Le corps en question est en matériau semi-conducteur. Sa résistivité électrique est élevée dans un état normal de repos.

Dans l'exemple illustré, le matériau semi-conducteur en question est du carbure de silicium (SiC).

Le matériau semi-conducteur peut également être choisi parmi d'autres matériaux semi-conducteurs, comme le Nitrure de Bore BN, le Nitrure de Gallium GaN ou encore l'arséniure de Gallium GaAs. Cette liste n'est pas limitative.

La forme du corps en matériau semi-conducteur peut être quelconque.

La forme du corps en matériau semi-conducteur **1** peut être de révolution ou peut être prismatique. Bien entendu, tout autre facteur de forme n'est pas exclu. Les dimensions du corps en matériau semi-conducteur 1 peuvent aller de quelques millimètres à plusieurs mètres.

On a illustré à la figure 2 le cas d'un barreau plein d'axe vertical sur la figure. D'une façon générale, on peut souvent définir un axe de référence noté **A** pour le corps en matériau semi-conducteur. On a illustré à la figure 3 le cas d'une canalisation d'axe vertical. Par exemple la canalisation peut être cylindrique de révolution.

On a illustré à la figure 4 le cas d'un récipient avec une embouchure orientée vers le haut. Dans les métiers concernés, on appelle souvent ce type de récipient un 'creuset' ou une 'cuve'.

On installe, à proximité du corps en matériau semi-conducteur, des enroulements électriques **3.** Ces enroulements électriques permettent de générer, lorsqu'ils sont parcourus par un courant alternatif, un champ électromagnétique tout autour de la zone adjacente aux enroulements électriques et en particulier au moins en partie dans le corps en matériau semi-conducteur qui se situe à proximité des enroulements électriques.

### La locution « à proximité » désigne ici typiquement une distance de quelques centimètres

Ces enroulements électriques **3** servent donc à appliquer un chauffage par induction dans le corps en matériau semi-conducteur, à condition que des courants induits puissent exister à l'intérieur du matériau du corps en matériau semi-conducteur **1.**

Astucieusement, les inventeurs ont proposé de disposer un système de polarisation du corps en matériau semi-conducteur. On dispose des électrodes de polarisation, généralement repérées par la référence **2,** au contact du corps en matériau semi-conducteur.

Il est prévu au moins une électrode positive **21** et une électrode négative 22. Dans les exemples illustrés aux figures 1 à 5, on utilise seulement deux électrodes, mais bien entendu il est possible d'utiliser plusieurs électrodes de tension positive et plusieurs électrodes de tension négative comme il sera vu dans le commentaire détaillé de la figure 6.

Comme illustré schématiquement sur la figure 1, une source de tension **61** notée **EP** est utilisée pour appliquer une polarisation à un corps en matériau semi-conducteur **1.**

On remarque que la tension de polarisation notée **V** n'est pas alternative. Toutefois, la tension de polarisation notée **V** peut varier et/ou est pilotée.

Il est aussi prévu un générateur de courant **62** noté **G,** pour générer la puissance de chauffage sous forme de courant alternatif destiné à être injecté sur les enroulements électriques **3.**

L'excitation alternative peut être réalisée en monophasé ou en triphasé. Les enroulements électriques **3** peuvent être sous forme de bobinage **C.** Le nombre de tours d'enroulements est adapté en fonction du courant qui va circuler dans les conducteurs et de la puissance du champ électromagnétique désirée dans les endroits cible du corps en matériau semi-conducteur à chauffer.

Comme illustré à la figure 5, la tension de polarisation **V** peut être pilotée par une unité de commande **4.** Ce pilotage ou cette commande peut être faite en mode tout ou rien (ON ou OFF) ou en modulation par exemple pour réguler la température du corps en semi-conducteur **1** par rapport à une température de consigne souhaitée.

Selon la configuration spatiale et le volume du corps en matériau semi-conducteur, la tension de polarisation **V** peut être de quelques volts ou de quelques dizaines de volts.

À cet effet, le système peut comprendre un ou plusieurs capteurs de température **42.** Le ou les capteurs de température délivrent des informations de température à l'unité de commande **4.** Les capteurs de température **42** peuvent être typiquement des thermocouples.

Concernant le circuit de puissance pour la puissance de chauffe, il est prévu un commutateur de puissance ou relais **51** et un transformateur et/ou convertisseur de fréquence **52,** connu en soi dans le domaine du chauffage par induction et donc non décrit en détail ici.

La puissance électrique est généralement délivrée en triphasé et le convertisseur de fréquence peut délivrer la puissance en sortie en monophasé ou en triphasé en cohérence avec le schéma du transformateur de puissance.

On remarque que la fréquence du courant alternatif qui circule dans les enroulements électriques est élevé, typiquement au moins égal à 10 kHz. Dans certaines réalisations, la fréquence du courant alternatif qui circule dans les enroulements électriques est au moins égal à 50 kHz. On peut choisir la fréquence en question en vue de minimiser l'effet de peau dans le du corps en matériau semi-conducteur **1**

La sortie du transformateur est raccordée via au moins deux conducteurs respectivement, notés **31** et **32,** pour alimenter les enroulements électriques **3.**

Sur la figure 6, on a représenté des zones à chauffer sélectivement, notées avec la référence **15,** en vue de souder un composant repéré **8** sur encore en matériau semi-conducteur par exemple en carbure de silicium. Les électrodes de polarisation peuvent être formés par des pointes de touche.

On forme ainsi plusieurs paires d'électrodes positive et négative, chaque paire étant propre à polariser une zone du corps en matériau semi-conducteur à proximité du composant à souder.

On remarque que l'application de la polarisation est localisée. A distance des zones situées à proximité des électrodes, la polarisation du matériau semi-conducteur est insuffisante pour le rendre conducteur et par conséquent les effets du chauffage par induction sont nuls ou négligeables à ces endroits.

## Revendications

1. Procédé de chauffage d'un corps en matériau semi-conducteur (1) comprenant :
- appliquer une polarisation au corps en matériau semi-conducteur via des électrodes de polarisation (2),
- appliquer un chauffage par induction au corps en matériau semi-conducteur via des enroulements électriques (3) agencés à proximité du corps en matériau semi-conducteur, les enroulements électriques étant parcourus par un courant alternatif.

2. Procédé de chauffage selon la revendication 1, dans lequel on pilote sélectivement l'activation effective du chauffage par induction au moyen du pilotage d'une tension de polarisation délivrée sur les électrodes de polarisation.

3. Procédé de chauffage selon la revendication 1 à 2, dans lequel le corps en matériau semi-conducteur est un corps en carbure de silicium (SiC).

4. Procédé de chauffage selon la revendication 1 à 3, dans lequel la polarisation du corps en matériau semi-conducteur est une polarisation sélective d'une ou plusieurs régions prédéterminées (15) du corps en matériau semi-conducteur.

5. Système de chauffage d'un corps en matériau semi-conducteur comprenant :
- des électrodes de polarisation (2) configurées pour contacter le corps en matériau semi-conducteur à au moins deux endroits du corps en matériau semi-conducteur, et y délivrer une tension de polarisation,
- des enroulements électriques (3) agencés à proximité du corps en matériau semi-conducteur, configurés pour appliquer un chauffage par induction au corps en matériau semi-conducteur, lorsque les enroulements sont parcourus par un courant alternatif et qu'une tension de polarisation est appliquée.

6. Système de chauffage selon la revendication 5, dans lequel le corps en matériau semi-conducteur est un corps en carbure de silicium.

7. Système de chauffage selon la revendication 5 à 6, dans lequel le corps en matériau semi-conducteur est un creuset de réception d'un produit à chauffer.

8. Système de chauffage selon la revendication 7, dans lequel le matériau semi-conducteur à chauffer est un sel, par exemple un sel chloré ou fluoré.

9. Système de chauffage selon la revendication 5 à 8, dans lequel le corps en matériau semi-conducteur est une canalisation apte à conduire un produit à chauffer.

10. Système de chauffage selon la revendication 5 à 9, dans lequel les enroulements électriques (3) entourent le corps en matériau semi-conducteur.

11. Système de chauffage selon la revendication 5 à 10, dans lequel le corps en matériau semi-conducteur est généralement de révolution autour d'un axe de référence (A) et les enroulements électriques sont généralement circulaires avec un axe aligné avec l'axe de référence.

12. Système de chauffage selon la revendication 5 à 11, comprenant en outre une unité de commande (4) configurée pour piloter la tension de polarisation appliquée aux électrodes de polarisation.

13. Système de chauffage selon la revendication 5 à 12, dans lequel les électrodes de polarisation (21,22) sont interposées entre le corps en matériau semi-conducteur (1) et les enroulements électriques (3).

14. Système de chauffage selon la revendication 5 à 13, dans lequel le corps en matériau semi-conducteur (1) est apte à supporter des températures comprises entre 500°C et 750°C.

15. Réacteur nucléaire utilisant comme fluide primaire un fluide de type sels fondus contenus dans un corps en matériau semi-conducteur (1) et comprenant au moins un système de chauffage selon l'une des revendications 5 à 14.
